# EUROPÄISCHE PATENTSCHRIFT

(11) **EP 0 007 033 B1**
(45) Veröffentlichungstag und Bekanntmachung des Hinweises auf die Patenterteilung: **22.07.1981**
(21) Anmeldenummer: 79102127.2
(22) Anmeldetag: 26.06.1979
(51) Int. Cl.: B21D 53/64, B26B 3/02

(54) **Verfahren zum Herstellen von Tafelmessern mit versilbertem Heft**
Method of manufacturing table knives with silver-plated handles
Procédé de fabrication de couteaux de table comportant un manche argenté

(30) Priorität: 06.07.1978 DE 2829776
(43) Veröffentlichungstag der Anmeldung: 23.01.1980
(73) Patentinhaber: WÜRTTEMBERGISCHE METALLWARENFABRIK AG., D-7340 Geislingen/Steige (DE)
(72) Erfinder: Probost, Werner, D-7345 Deggingen (DE)
(74) Vertreter: Grünecker, Kinkeldey, Stockmair & Schwanhäusser Anwaltssozietät

## Beschreibung

Die Erfindung bezieht sich auf ein Verfahren zum Herstellen von Tafelmessern mit Heft und in dieses eingesetzter Klinge mit Klingenkropf, wobei das Heft galvanisch versilbert wird und der Klingenkropf mit dem Heft bündig geschliffen wird.

Bei einem bekannten Verfahren dieser Art wird das Heft vor dem Verbinden mit der Klinge versilbert. Danach wird die Angel der Klinge in das hohle Heft einzementiert oder eingebleit. Der Kropf des Hefts weist dann häufig ein Übermaß gegenüber dem Heft auf. Er muß daher nachträglich mit dem Heft bündig geschliffen werden. Es darf dabei zum einen kein Stoß zwischen versilbertem Heft und Klingenkropf stehenbleiben, und zum anderen die galvanisch aufgetragene Silberschicht nicht angeschliffen werden. Dieser Schleifvorgang wird manuell mit einer Schleifscheibe oder einem Schleifband durchgeführt und erfordert viel Geschick von den ausführenden Arbeitskräften, die daher hochbezahlte Kräfte sind und mehrere Monate Zeit zur Einarbeit benötigen.

Firmenintern wurde auch schon versucht, das Heft vor dem Versilbern mit der Klinge zusammenzufügen und Kropf und Heft ebenfalls vor dem Versilbern bündig zu schleifen. Beim anschließenden Versilbern läßt es sich jedoch nicht vermeiden, daß die Klinge im Bereich des Klingenkropfes mitversilbert wird. Bei einer Hartversilberung, wie sie bei hochwertigen Messern üblich ist, muß unternickelt werden, wodurch sich die Nickel- und Silberschicht auf der Klinge mechanisch nicht mehr entfernen läßt.

Der Erfindung liegt die Aufgabe zugrunde, ein Verfahren der eingangs beschriebenen Art anzugeben, mit dem in wirtschaftlicher Weise die Anschlußmaße von Klinge und Heft hergestellt werden können, ohne daß es zu Beschädigungen der Silberschicht kommt.

Die Aufgabe wird erfindungsgemäß dadurch gelöst, daß die Klinge mit Klingenkropf und Angel vor oder beim Einsetzen in das unversilberte Heft gegen dieses elektrisch isoliert wird, und daß danach der Klingenkropf bündig geschliffen und dann erst das Heft versilbert wird.

Der Vorteil des erfindungsgemäßen Verfahrens besteht darin, daß der Klingenkropf bei noch unversilbertem Heft mit diesem bündig geschliffen werden kann. Da hierbei ein leichtes Anschleifen der Heftoberfläche in Kauf genommen werden kann, sind für diesen Schleifvorgang keine spezialisierten Arbeitskräfte erforderlich. Es ist sogar an eine Automatisierung zu denken. Beim anschließenden Galvanisieren erfolgt die Kontaktierung am Heft und durch die Isolation wird kein Silber bzw. Nickel auf der Klinge abgeschieden. Mit dem Versilbern und Polieren ist der Herstellvorgang beendet und keine weitere Nachbearbeitung mehr erforderlich. Duich das Verfahren lassen sich Messer mit höchster Qualität einfach herstellen.

Die Erfindung wird nachstehend anhand zweier Ausführungsbeispiele erläutert. Es zeigt
Fig. 1 eine Seitenansicht eines Tafelmessers mit noch nicht bündig geschliffenem Klingenkropf,
Fig.2 eine zum Teil im Schnitt dargestellte Draufsicht eines Tafelmessers mit noch nicht bündig geschliffenem Klingenkropf,
Fig. 3 einen Schnitt entlang der Schnittlinie 111-111 in Fig. einer ersten Ausführungsform eines gemäß der Erfindung hergestellten Messers im Verfahrensschritt nach dem Überziehen mit Tauchlack,
Fig.4 den Schnitt nach Fig.3 nach dem Bündigschleifen,
Fig. 5 einen der Fig. 3 entsprechenden Schnitt einer zweiten Ausführungsform eines gemäß der Erfindung hergestellten Messers mit Isolierscheibe und Befestigung in nicht leitender keramischer Zementmasse oder Kunstharzmasse im Verfahrensschritt nach dem Bündigschleifen, und
Fig.6 den Schnitt der Fig.5 5 nach dem Versilbern.

In den Fig. 1 und 2 ist ein Messer dargestellt, das aus einem hohlen Heft 1 und einer mit seiner Angel 4 darin eingesetzten Klinge 2 mit Klingenkropf 3 besteht. Der Klingenkropf 3 weist gegenüber dem Heft 1 ein Übermaß 5 auf.

Aus Fig. 3 ist ersichtlich, daß die Klinge 2 im Bereich der Angel 4 des Klingenkropfes 3 mit einem elektrisch isolierenden Tauchlack 6 überzogen ist. Die Dicke des durch das Eintauchen entstehenden Überzugs beträgt ca. 0,1-0,4 mm. Die Angel 4 ist in das hohle Heft1 eingegossen. Die keramische Schicht ist mit 7 bezeichnet.

Der nächste Verfahrensschritt ist in Fig.4 dargestellt. Der Klingenkropf 3, der in Fig. 3 noch das Übermaß 5 aufweist, ist mit dem Heft 1 bündig geschliffen, wobei die Heftwand 1 leicht angeschliffen sein darf. Jetzt kann das Heft 1 galvanisch mit einer Silberschicht überzogen werden, die in Fig. 4 bei 11 gestrichelt angedeutet ist. Der noch am Klingenblatt haftende Bereich 6' des Tauchlacks 6 kann ohne Schwierigkeiten abgezogen werden.

Eine zweite Ausführungsform des Herstellungsverfahrens besteht gemäß Fig. 5 und 6 darin, daß zwischen Klinge 2 und Heft 1 beim Klingenkropf 3 eine Isolierscheibe 9 aus PTFE eingelegt wird.

In Fig. 5 ist ein so hergestelltes Messer nach dem Verfahrensschritt des Bündigschleifens dargestellt. Bei dieser Ausführungsform wird eine elektrisch isolierende Kunstharzmasse mit Füllstoff 10 zum Eingießen der'Angel 4 in das Heft 1 verwendet.

In Fig. 6 ist im Schnitt die zweite Ausführungsform nach dem Versilbern dargestellt; die Silberschicht 11 endet genau an der Isolierscheibe 9.

Eine nicht dargestellte weitere Variante des Verfahrens besteht darin, zusätzlich zu dem die Klinge im Bereich des Klingenkropfes und der Angel überziehenden Tauchlack eine lsolierscheibe zwischen Klinge und Heft beim Klingenkropf einzulegen. Dies hat den Vorteil, daß bei der Befestigung der Angel im Heft mit Zementmasse diese nicht eine elektrische Isoliereigenschaft aufzuweisen braucht.

## Patentansprüche

1. Verfahren zum Herstellen von Tafelmessern mit Heft und in dieses eingesetzter Klinge mit Klingenkropf, wobei das Heft galvanisch versilbert wird und der Klingenkropf mit dem Heft bündig geschliffen wird, dadurch gekennzeichnet, daß die Klinge mit Klingenkropf und Angel vor oder beim Einsetzen in das unversilberte Heft gegen dieses elektrisch isoliert wird, und daß danach der Klingenkropf bündig geschliffen und dann erst das Heft versilbert wird.

2. Verfahren nach Anspruch 1, dadurch gekennzeichnet, daß die Klinge im Bereich der Angel und des Klingenkropfes vor dem Einsetzen in das Heft mit einem elektrisch isolierenden Tauchlack überzogen wird.

3. Verfahren nach Anspruch 1, dadurch gekennzeichnet, daß zwischen Heft und Klinge am Klingenkropf eine Isolierscheibe gelegt wird, insbesondere eine PTFE-Isolierscheibe, und daß die Klinge mit ihrer Angel mit nach dem Trocknen nichtleitender keramischer Zementmasse oder Kunstharzmasse in das Heft eingegossen wird.

## Claims

1. Method for the manufacture of table knives with handle and the blade fitted therein having a blade bolster, the handle being electolytically silvered and the blade bolster with the handle is fully polished, charakterised in this, that the blade with the blade bolster and tang is electrically insulated before or during insertion into the non-silvered handle in relation thereto, and that thereafter the blade bolster is fully polished and thereafter the handle is initially silvered.

2. Method according to claim 1, characterised in this, that the blade is coated in the region of the tang and of the blade bolster with an electrically-insulating dip-lacquer before the insertion in the handle.

3. Method according to claim 1, characterised in this, that between handle and blade an insulating washer is located at the blade bolster, particularly an insulating washer of PTFE, and that the blade together with its tang is moulded into the handle with a caramic cement material which does not conduct after drying or with a synthetic resin material.

## Revendications

1. Procédé de fabrication de couteaux de table dotés d'un manche dans lequel est ancrée une lame présentant un épaulement, ledit manche étant argenté par électrolyse, et l'épaulement de ladite lame étant meulé pour venir à fleur dudit manche, procédé caractérisé par le fait que la lame (2), son épaulement (3) et sa queue d'ancrage (4) sont isolés électriquement du manche (1) non encore argenté, avent ou pendant l'assemblage, et par le fait que ledit épaulement (3) est ensuite aligné par meulage avant que ledit manche (1) ne soit argenté.

2. Procédé selon la revendication 1, caractérisé par le fait que, avant d'être montée dans le manche (1), la lame (2) est revêtue d'une couche (6) de vernis à immersion électriquement isolant dans la région de sa queue d'ancrage (4) et de son épaulement (3).

3. Procédé selon la revendication 1, caractérisé par le fait qu'un disque isolant (9), réalisé notamment en polytétrafluoréthylène, est intercalé entre l'épaulement (3) de la lame (2) et le manche (1), et par le fait que la queue d'ancrage (4) de ladite lame (2) est noyée dans ledit manche (1), dans un ciment céramique ou une résine synthétique non conducteur après séchage.
